# EUROPÄISCHE PATENTSCHRIFT

(11) **EP 1 597 080 B1**
(45) Veröffentlichungstag und Bekanntmachung des Hinweises auf die Patenterteilung: **07.07.2010**
(21) Anmeldenummer: 04708736.6
(22) Anmeldetag: 06.02.2004
(51) Int. Cl.: B41F 35/00

(54) **WASCHVORRICHTUNG FÜR DRUCK- UND/ODER BESCHICHTUNGSWERKE IN EINER VERARBEITUNGSMASCHINE**
WASHING DEVICE FOR PRINTING GROUPS AND/OR COATING GROUPS IN A PROCESSING MACHINE
DISPOSITIF DE NETTOYAGE POUR ELEMENTS D'IMPRESSION ET/OU DE REVETEMENT DANS UNE MACHINE TRANSFORMATRICE

(30) Priorität: 15.02.2003 DE 20302462 U
(43) Veröffentlichungstag der Anmeldung: 23.11.2005
(73) Patentinhaber: manroland AG, 63075 Offenbach/Main (DE)
(72) Erfinder: GEBHARDT, Rainer, 63075 Offenbach (DE); KÜHLMEYER, Lothar, 64285 Darmstadt (DE); OLEK, Joachim, 63179 Obertshausen (DE); RESCHKE, Guido, 65597 Hünfelden-Ohren (DE); SCHÖLZIG, Jürgen, 55126 Mainz (DE)
(74) Vertreter: Stahl, Dietmar
(86) Internationale Anmeldenummer: PCT/EP2004/001089
(87) Internationale Veröffentlichungsnummer: WO 2004/071773

(56) Entgegenhaltungen:
- EP-A- 0 382 347
- EP-A- 0 970 810
- US-A- 5 005 478
- US-A- 5 421 262

## Beschreibung

Die Erfindung betrifft eine Waschvorrichtung für Druck- und/oder Beschichtungswerke in einer Verarbeitungsmaschine nach dem Oberbegriff von Anspruch 1.

Eine derartige Waschvorrichtung ist insbesondere in einer Druck- bzw. Beschichtungsmaschine, einschließlich einer Lackiermaschine, bzw. in Kombinationen aus Druck- und Lackwerken einer Verarbeitungsmaschine einsetzbar.

### [Stand der Technik]

Eine Waschvorrichtung dieser Art ist aus DE 91 15 948.2 U1 für die Reinigung eines Gummituchzylinders in einer Offsetdruckmaschine bekannt. Dabei ist die Waschvorrichtung mit einer Zuführleitung für das Reinigungsfluid und einer Rücklaufleitung mit nachgeordnetem Aufnahmebehälter für verschmutztes Reinigungsfluid verbunden. Das verschmutzte Reinigungsfluid fließt unter Einwirkung der Schwerkraft zu einem Aufnahmebehälter. Dem Aufnahmebehälter ist eine zu einer Filtereinrichtung führende Filterleitung nachgeordnet, in welcher eine Pumpe angeordnet ist. Die Filterleitung führt von der Filtereinrichtung weiter zu einem mit der Zuführleitung gekoppelten Vorratsbehälter. Der Aufnahmebehälter weist einen die Filterpumpe aktivierenden Niveauschalter auf und mittels der Filterpumpe wird das verunreinigte Reinigungsfluid durch die Filtereinrichtung getrieben.

Von Nachteil ist hierbei, dass die Abführung des verunreinigten Reinigungsfluides auf der Strecke von der Waschvorrichtung bis zum Aufnahmebehälter mittels Schwerkraft erfolgt und die Gefahr besteht, dass die Rücklaufleitung verstopfen kann. Die Beseitigung der Verstopfung ist aufwendig, da häufig die Rücklaufleitung gereinigt und möglicherweise demontiert werden muss.

Aus US 5241908 A ist eine Reinigungsvorrichtung bekannt, bei der der Waschgehäuseboden mittels Druckluft gereinigt wird und anschließend werden die Verunreinigungen durch Unterdruck aus dem Gehäuse gesaugt und mittels eines am Gehäuse angeordneten Ejektors über eine Rücklaufleitung ausgetrieben. Nachteilig ist hierbei, dass der Unterdruck für eine stabile Reinigung häufig zu gering ist und ein hoher Luftverbrauch vorliegt. Ein möglicher Einsatz von Reinigungsfluid in einer derartigen Vorrichtung erscheint ungünstig.

### [Aufgabe der Erfindung]

Der Erfindung liegt die Aufgabe zugrunde, eine Waschvorrichtung der eingangs beschriebenen Art zu schaffen, die die genannten Nachteile vermeidet, die zumindest in einem Druck-/Beschichtungswerk eine stabile Entsorgung von verschmutztem Reinigungsfluid gestattet und den Entsorgungs- bzw. Reinigungsaufwand spürbar reduziert.

Gelöst wird die Aufgabe durch die Ausbildungsmerkmale von Anspruch 1. Weiterbildungen ergeben sich aus den Unteransprüchen.

Ein erster Vorteil ist darin begründet, dass in einer Verarbeitungsmaschine mit vorzugsweise mehreren Druck- und/oder Beschichtungswerken zwischen den dort bevorzugt mehreren angeordneten Waschvorrichtungen und einem vorzugsweise zentralen Aufnahmebehälter in einem gemeinsamen Rücklaufleitungssystem zumindest eine Kolbenpumpe, vorzugsweise eine Axialkolbenpumpe, angeordnet ist. Diese Kolbenpumpe führt das verunreinigte Reinigungsfluid zumindest einem Aufnahmebehälter zu.

Dabei ist jeweils eine Kolbenpumpe jedem einzelnen Druck-/ Beschichtungswerk zugeordnet. Alternativ ist je eine Kolbenpumpe in Gruppen zusammengefassten, vorzugsweise benachbarten Druck- und/oder Beschichtungswerken zugeordnet.

Ein zweiter Vorteil besteht darin, dass an dieses mit vorzugsweise einer Axialkolbenpumpe gekoppelte Rücklaufleitungssystem die in Verarbeitungsmaschinen üblichen Waschvorrichtungen, beispielsweise Bürstenwaschvorrichtungen, rücklaufseitig ankoppelbar sind. Es sind dies insbesondere Farbwerkswalzenwaschvorrichtungen, Gummituchzylinderwaschvorrichtungen oder Formzylinderwaschvorrichtungen, Druckzylinderwaschvorrichtungen sowie Waschvorrichtungen für Dosiersysteme, einschließlich Kammerrakel-/ Auftragwalzensysteme. Derartige Waschvorrichtungen weisen am Gehäuse wenigstens eine Rücklaufleitung auf, welche direkt am Gehäuse anordenbar oder mit einem Gehäuseablauf koppelbar ist. Weiterhin sind auch mit einem Ablauf versehene Auffangwannen sowie Tropfbleche rücklaufseitig in die Rücklaufleitung eingebunden.

Alternativ ist die Kolbenpumpe direkt am Rücklauf (Ablauf) des Gehäuses der Waschvorrichtung, der Auffangwanne bzw. des Tropfbleches anordenbar. Bevorzugt ist zwischen Waschvorrichtung bzw. Auffangwanne/Tropfblech und Kolbenpumpe die Strecke der Rücklaufleitung kurz ausgelegt.

Zumindest den Waschvorrichtungen ist gemeinsam, dass sie wenigstens eine Zuführleitung für ein Reinigungsfluid aufweisen.

Dabei speisen die Waschvorrichtungen das beispielsweise durch Farb- bzw. Lackpartikel, Papierstaub, Puder etc. verunreinigte Reinigungsfluid in wenigstens eine gemeinsame, vorzugsweise.mit einer Axialkolbenpumpe gekoppelte Rücklaufleitung ein. Bei in Gruppen zusammengefassten Druck-/Beschichtungswerken mit vorzugsweise einer Axialkolbenpumpe ist bevorzugt eine parallele Anordnung der Rücklaufleitungen realisierbar. Hierbei ist jede Rücklaufleitung einzeln oder vorher zu einer gemeinsamen Rücklaufleitung vereinigt mit der zugeordneten Kolbenpumpe gekoppelt.

Vorteilhaft ist weiterhin, dass bei diesem Rücklaufleitungssystem und der eingesetzten Kolbenpumpe Verstopfungen vermeidbar sind und dies auch bei geringen Mengen an Reinigungsfluid bzw. bei wenig fließfähigen Reinigungsfluiden. Somit ist eine stabile Entsorgung des verunreinigten Reinigungsfluides in jedem Druck-/Beschichtungswerk gewährleistet. Weiterhin sind bei diesen Ausbildungen der Aufwand für die Leitungsführung sowie der Entsorgungsaufwand für das verunreinigte Reinigungsfluid reduziert.

### [Beispiele]

Die Erfindung soll an einem Ausführungsbeispiel näher erläutert werden. Dabei zeigen schematisch:
- Fig. 1: eine Druckmaschine mit mehreren Druckwer- ken und einem Beschichtungswerk,
- Fig. 2: eine Anordnung von Waschvorrichtungen in einem Druck-/Beschichtungswerk.

Eine Verarbeitungsmaschine ist als Bogenrotationsdruckmaschine ausgeführt, welche eine beliebige Mehrzahl von Druckwerken 1 aufweist. In Förderrichtung 3 des Bedruckstoffes ist dem letzten Druckwerk 1 zusätzlich ein Beschichtungswerk 2, vorzugsweise ein Lackwerk, nachgeordnet. In einer Weiterbildung sind auch mehrere Beschichtungswerke 2 vor oder nach den Druckwerken 1 anordenbar. Alternativ ist eine derartige Verarbeitungsmaschine ausschließlich aus Beschichtungswerken 2, beispielsweise Lack- und/oder Flexowerken, ausführbar.

Jedes Druckwerk 1 weist einen Plattenzylinder mit einem Farbwerk, ggf. mit einem Feuchtwerk, einen Gummituchzylinder 8 sowie einen Druckzylinder 6 als Bogenführungszylinder auf. Dem Druckzylinder 6 folgt in Förderrichtung 3 des bogenförmigen Bedruckstoffes wenigstens ein Transferzylinder. Die Druckmaschine weist ferner einen Anleger 4 mit Zuführtisch und einen dem Beschichtungswerk 2 nachgeordneten Ausleger 5 auf. Das Beschichtungswerk 2 weist ebenfalls einen bogenführenden Druckzylinder 6 sowie einen mit einem Dosiersystem 10 gekoppelten Formzylinder 9 auf.

Jedes Druck- und Beschichtungswerk 1, 2 weist wenigstens eine mit zumindest einer Zuführleitung für ein Reinigungsfluid gekoppelte Waschvorrichtung 7 auf. Als Waschvorrichtungen 7 sind in einem Gehäuse aufgenommene Tuch- bzw. Bürstenwaschvorrichtungen, aber auch Rakelwaschvorrichtungen mit Auffangwanne (und Rücklauf), beispielsweise gemäß DE 200 02 333 U1, sowie mit einem Rücklauf ausgebildete Dosiersysteme, beispielsweise Kammerrakel, einsetzbar.

Im vorliegenden Beispiel umfasst die Waschvorrichtung 7 in jedem Druckwerk 1 eine Farbwerkswalzen-Waschvorrichtung 7.3, welche als Rakeleinrichtung mit Auffangwanne und Rücklauf ausgebildet ist, eine Gummituchzylinder-Waschvorrichtung 7.2, welche als eine in einem Gehäuse aufgenommene Tuchwaschvorrichtung ausgebildet ist und eine Druckzylinder-Waschvorrichtung, welche als eine in einem Gehäuse aufgenommene Bürstenwaschvorrichtung ausgebildet ist.

Das Ausführungsbeispiel umfasst ferner die Waschvorrichtung 7 in dem Beschichtungswerk 2 eine Dosiersystem-Waschvorrichtung 7.3, welche beispielsweise als Kammerrakelsystem mit Rasterwalze und einem Rücklauf ausgebildet ist, eine Formzylinder-Waschvorrichtung 7.2, welche als eine in einem Gehäuse aufgenommene Bürsten-Waschvorrichtung ausgebildet ist und eine Druckzylinder-Waschvorrichtung 7.1, welche ebenso als eine in einem Gehäuse aufgenommene Bürstenwaschvorrichtung ausgebildet ist.

Jede der Waschvorrichtungen 7.1 - 7.3 weist jeweils zumindest eine Zuführung für ein Reinigungsfluid, alternativ für mehrere Reinigungsfluide, auf. Die Zuführleitungen münden in das Gehäuse ein (Waschvorrichtungen 7.1, 7.2) bzw. sind in den Farbwalzenzug gerichtet oder mit dem Dosiersystem 10 gekoppelt (Waschvorrichtung 7.3). Dabei ist die kombinierte Anordnung der Waschvorrichtungen 7.1 - 7.3 nicht auf diese beispielhafte Ausbildung beschränkt. Vielmehr sind in den Druck- / Beschichtungswerken 1, 2 auch einzelne bzw. zwei der Waschvorrichtungen 7.1 und/oder 7.2 und/oder 7.3 anordenbar.

In jedem Druckwerk 1 bzw. jedem Beschichtungswerk 2 ist die jeweilige Waschvorrichtung 7 (bzw. 7.1, 7.2, 7.3), mit einer zu einem Aufnahmebehälter 17 führenden Rücklaufleitung 11,22 gekoppelt. Zwischen wenigstens einer Waschvorrichtung 7 und dem Aufnahmebehälter 17 ist eine Kolbenpumpe 12 leitungsseitig angeordnet. Die Kolbenpumpe 12 arbeitet nach dem Verdrängungsprinzip, vorzugsweise mit einem festen Verdrängungsvolumen.
Vorzugsweise ist die Kolbenpumpe 12 eine Axialkolbenpumpe (Pumpzylinder), in die von der Rücklaufleitung 11, 22 ein erster Rücklaufstrang 11 über ein erstes Ventil 13 (Öffner/Schließer) das verunreinigte Reinigungsfluid einspeist.

Die Kolbenpumpe 12 ist weiterhin mit pneumatisch beaufschlagbaren Versorgungsleitungen 21 gekoppelt, welche mit einem Steuerventil 14 gekoppelt sind. Das Steuerventil 14 ist mit einer Luftversorgung 15 gekoppelt, vorzugsweise mit der Druckluftversorgung der Verarbeitungsmaschine. Bevorzugt ist das Steuerventil 14 weiterhin mit einer Maschinensteuerung 16, direkt am Druck- oder Beschichtungswerk 1,2 und/oder einer zentralen Steuerung der Verarbeitungsmaschine, schaltungstechnisch gekoppelt. Bevorzugt ist die Maschinensteuerung 16 schaltungstechnisch (Steuerleitung 19) mit jeder der im Druck-/Beschichtungswerk 1,2 eingesetzten Waschvorrichtungen 7.1 - 7.3 gekoppelt.

Die Betätigung der Kolbenpumpe 12 ist nicht auf die pneumatische Betriebsweise beschränkt. Vielmehr ist ebenso eine elektrische Ansteuerung der Kolbenpumpe 12, vorzugsweise Axialkolbenpumpe, realisierbar. Hierbei ist die Kolbenpumpe 12 direkt mit der Maschinensteuerung 16 schaltungstechnisch gekoppelt. Alternativ ist ebenso eine hydraulische oder sonstige mechanische Betriebsweise realisierbar.

Von der Kolbenpumpe 12, vorzugsweise der Axialkolbenpumpe, führt ein zweiter Rücklaufstrang 22 zum Aufnahmebehälter 17 und mündet dort ein. Hierzu weist die Kolbenpumpe 12 ein zweites Ventil 13 (Öffner/Schließer) auf, welches in Verbindung mit dem aktivierten Kolben der Kolbenpumpe 12 den Weitertransport des verunreinigten Reinigungsfluides zum Aufnahmebehälter 17 bewirkt- Der Aufnahmebehälter 17 ist unmittelbar an der Verarbeitungsmaschine (stationär oder verfahrbar) oder zentral in einem Drucksaal anordenbar. Bei mehreren Verarbeitungsmaschinen ist ebenso eine Verkettung mit einer zentralen Aufbereitungs- oder Entsorgungsanlage für verunreinigtes Reinigungsfluid realisierbar.

Der Aufnahmebehälter 17 ist nicht auf einen Behälter beschränkt. Vielmehr sind mehrere untereinander verbundene bzw. untereinander austauschbare (Wechselbetrieb) Aufnahmebehälter 17 für die Aufnahme unterschiedlich verunreinigter Reinigungsfluide anordenbar. So ist beispielsweise ein Aufnahmebehälter 17 ausschließlich für die Sammlung eines Gemisches aus verunreinigtem Reinigungsfluid und UV-Lack, ein weiterer Aufnahmebehälter 17 für die Sammlung eines Gemisches aus verunreinigtem Reinigungsfluid und Dispersionslack oder ein weiterer Aufnahmebehälter 17 für die Sammlung eines Gemisches aus verunreinigtem Reinigungsfluid und Offsetfarbe einsetzbar.

In einer Weiterbildung ist der Aufnahmebehälter 17 mit einer nachgeordneten, beispielsweise nach dem Sedimentationsprinzip oder nach dem Prinzip der Vakuumdestillation wirkenden, Aufbereitungsanlage 20 leitungsseitig verbunden.

Am Aufnahmebehälter 17 ist für die Niveauüberwachung bevorzugt eine Füllstandsmesseinrichtung 18 angeordnet. Bevorzugt wird bei Erreichen eines vorgegebenen Füllstandes von der Füllstandsmesseinrichtung 18 ein Steuersignal erzeugt. Hierzu ist die Füllstandsmesseinrichtung 18 schaltungstechnisch, hier mittels Steuerleitung 19, bevorzugt mit der Maschinensteuerung 16 gekoppelt. Das Steuersignal wird bevorzugt der Maschinensteuerung 16 zugeführt zwecks optischer bzw. akustischer Anzeige oder Abschalten der jeweils aktiven Waschvorrichtung 7.

In einer bevorzugten Weiterbildung erfasst die Füllstandsmesseinrichtung 18 zwei Füllstände im Aufnahmebehälter 17. Erstens den maximalen Füllstand, bei dessen Erreichen ein erstes elektrisches Signal an die Maschinensteuerung 16 und von dort an die jeweilige Waschvorrichtung 7 übermittelbar ist. Zweitens einen unter dem maximalen Füllstand liegenden, niedrigeren Füllstand, bei dessen Erreichen ein zweites elektrisches Signal an eine optische oder akustische oder sonstige Anzeigevorrichtung übermittelbar ist.

Alternativ ist eine kontinuierliche Füllstandsmessung realisierbar, beispielsweise mittels einer Sonde zur Online-Erfassung des Füllstands zur Soll-/Istwert-Erfassung in schaltungstechnischer Kopplung mit der Maschinensteuerung.

In Fig. 2 ist in voller Linierung die Anordnung der Waschvorrichtungen 7 (7.1, 7.2, 7.3) mit Kolbenpumpe 12 und Aufnahmebehälter 17 pro Druck-/ Beschichtungswerk 1,2 gezeigt. In strichlierter Linierung ist zusätzlich die Einbindung einer weiteren Waschvorrichtung 7 (7.1, 7.2, 7.3) für ein weiteres, vorzugsweise benachbartes Druck-/ Beschichtungswerk 1,2 dargestellt. Damit ist ein gruppenweises Zusammenschalten der ersten Rücklaufstränge 11 mit nur einer Kolbenpumpe 12 realisierbar.

Die Ausbildung der Waschvorrichtung ist nicht auf das vorliegende Ausführungsbeispiel beschränkt.

Alternativ ist zwischen jeder Waschvorrichtung 7; 7.1, 7.2, 7.3 und jeder Rücklaufleitung 11, 22 jeweils eine Kolbenpumpe 12 anordenbar. Die Kolbenpumpen 12 sind schaltungstechnisch mit der Maschinensteuerung 16 gekoppelt. Die Rücklaufleitungen 11, 22 sind mit wenigstens einer nachgeordneten, in einen Aufnahmebehälter 17 einspeisenden Sammelleitung verbunden. In die Sammelleitung bzw. Sammelleitungen speisen mehrere Rücklaufleitungen 11, 22 das verunreinigte Reinigungsfluid ein. Bei Verwendung unterschiedlicher bzw. untereinander unverträglicher Reinigungsfluide (bzw. Farben/Lacke) sind beispielsweise zwei Sammelleitungen, eine Sammelleitung für konventionelles Reinigungsfluid, eine Sammelleitung für UV-Reinigungsfluid, anordenbar. Diese Sammelleitungen speisen dann in getrennte Aufnahmebehälter 17 ein, um ein mögliches Vermischen zu vermeiden.

In einer weiteren Ausbildung sind mehrere Rücklaufleitungen 11, 22 leitungsseitig zusammenschaltbar und eine (einzige) mit der Maschinensteuerung 16 gekoppelte Kolbenpumpe 12 ist in eine der gekoppelten Rücklaufleitungen 11, 22 integriert. Die Rücklaufleitungen 11, 22 sind mit wenigstens einer nachgeordneten Sammelleitung leitungsseitig verbunden. Die Sammelleitungen speisen in wenigstens einen Aufnahmebehälter 17 ein. Je nach Bedarf speisen auch mehrere Sammelleitungen in getrennte Aufnahmebehälter 17 ein.

Die Wirkungsweise ist wie folgt:
Von den jeweils im Druck-/Beschichtungswerk 1,2 eingesetzten Waschvorrichtungen 7 (7.1, 7.2 7.3) wird das verunreinigte Reinigungsfluid in den ersten Rücklaufstrang 11 eingespeist.
Die Art der Einspeisung (z.B. mittels Schwerkraft, mittels Druckluft- bzw. Fluidunterstützung) ist beliebig. Der erste Rücklaufstrang 11 speist über das geöffnete erste Ventil 13 (Einlassventil) in den Druckraum der Kolbenpumpe 12, hier als Axialkolbenpumpe ausgebildet, das verunreinigte Reinigungsfluid ein. Dabei ist das zweite Ventil 13 (Auslassventil) geschlossen. Der Kolben der Kolbenpumpe 12 wird über die Maschinensteuerung 16 in Achsrichtung aktiviert und treibt das unter Druck stehende verunreinigte Reinigungsfluid aus dem Druckraum über den zweiten Rücklaufstrang 22 zum Aufnahmebehälter 17 aus. Hierzu ist das zweite Ventil 13 (Auslassventil) inzwischen geöffnet und das erste Ventil 13 (Einlassventil) ist geschlossen. Die Kolbenpumpe 12 ist über die Maschinensteuerung 16 periodisch im Pulsbetrieb betreibbar.
Durch Abluftdrosselung ist eine Kolbendämpfung an der Kolbenpumpe 12 realisierbar. Der im Druckraum anliegende Druck ist einstellbar, beispielsweise unter Berücksichtigung der Art des verunreinigten Reinigungsfluides, der Anzahl der Druck/Beschichtungswerke 1, 2, bzw. der Länge der Rücklaufleitung 11,22 .
Nach Beendigung des Waschprozesses bzw. vor einem Wechsel des Reinigungsfluides wird der Aufnahmebehälter 17 komplett entleert. Damit ist eine getrennte Entsorgung bzw. Wiederaufbereitung realisierbar.

### [Bezugszeichenliste]

- 1 -: Druckwerk
- 2 -: Beschichtungswerk (Lackwerk)
- 3 -: Förderrichtung
- 4 -: Anleger
- 5 -: Ausleger
- 6 -: Druckzylinder
- 7 -: Waschvorrichtung
- 7.1 -: Druckzylinder-Waschvorrichtung
- 7.2 -: Gummituchzylinder-/Formzylinder-Waschvorrichtung
- 7.3 -: Farbwerks-/Dosiersystem-Waschvorrichtung
- 8 -: Gummituchzylinder
- 9 -: Formzylinder
- 10 -: Dosiersystem
- 11 -: erster Rücklaufstrang
- 12 -: Kolbenpumpe
- 13 -: Ventil
- 14 -: Steuerventil
- 15 -: Luftversorgung
- 16 -: Maschinensteuerung
- 17 -: Aufnahmebehälter
- 18 -: Füllstandsmesseinrichtung
- 19 -: Steuerleitung
- 20 -: Aufbereitungsanlage
- 21 -: Versorgungsleitung
- 22 -: zweiter Rücklaufstrang

## Patentansprüche

1. Waschvorrichtung für Druck- und/oder Beschichtungswerke in einer Verarbeitungsmaschine mit einem daran angeschlossenen Aufnahmebehälter zum Auffangen von ausschließlich verunreinigtem Reinigungsfluid, wobei der Aufnahmebehälter eine Füllstandsmesseinrichtung zur Niveauüberwachung aufweist,
**dadurch gekennzeichnet,**
**dass** zwischen wenigstens einer Waschvorrichtung (7, 7.1; 7.2, 7.3) und einer in den Aufnahmebehälter (17) einspeisenden Rücklaufleitung (11, 22) eine Kolbenpumpe (12) leitungsseitig angeordnet ist,
**dass** von der Rücklaufleitung (11) über ein erstes Ventil (13) das verunreinigte Reinigungsfluid in die Kolbenpumpe (12) einspeisbar ist,
**dass** von der Kolbenpumpe (12) über ein zweites Ventil (13) das verunreinigte Reinigungsfluid über die Rücklaufleitung (22) zu dem Aufnahmebehälter (17) transportierbar ist und
**dass** die Kolbenpumpe (12) mit einer Maschinensteuerung gekoppelt ist.

2. Waschvorrichtung nach Anspruch 1,
**dadurch gekennzeichnet,**
**dass** die Kolbenpumpe (12) eine Axialkolbenpumpe ist.

3. Waschvorrichtung nach Anspruch 1,
**dadurch gekennzeichnet,**
**dass** die Rücklaufleitung (11, 22) einen ersten Rücklaufstrang (11) aufweist, der von den Waschvorrichtungen (7; 7.1, 7.2, 7.3) zur Kolbenpumpe (12) führt und einen zweiten Rücklaufstrang (22) aufweist, der von der Kolbenpumpe (12) zum Aufnahmebehälter (17) führt.

4. Waschvorrichtung nach Anspruch 1 und 3,
**dadurch gekennzeichnet,**
**dass** die Kolbenpumpe (12) elektrisch steuerbar ist.

5. Waschvorrichtung nach Anspruch 1 und 3,
**dadurch gekennzeichnet,**
**dass** die Kolbenpumpe (12) pneumatisch steuerbar ist.

6. Waschvorrichtung nach Anspruch 5,
**dadurch gekennzeichnet,**
**dass** die Kolbenpumpe (12) mittels eines vorgeschalteten, mit der Maschinensteuerung (16) schaltungstechnisch verbundenen Steuerventils (14), welches mit einer Luftversorgung (15) gekoppelt ist, steuerbar ist.

7. Waschvorrichtung nach Anspruch 1,
**dadurch gekennzeichnet,**
**dass** dem Aufnahmebehälter (17) leitungsseitig eine Aufbereitungsanlage (20) nachgeordnet ist.

8. Waschvorrichtung nach wenigstens Anspruch 1,
**dadurch gekennzeichnet,**
**dass** eine Kolbenpumpe (12) mit Waschvorrichtungen (7) mehrerer Druck- und Beschichtungswerke (1,2) leitungsseitig gekoppelt ist.

9. Waschvorrichtung nach Anspruch 1,
**dadurch gekennzeichnet,**
**dass** zwischen jeder Waschvorrichtung (7; 7.1, 7.2, 7.3) und jeder Rücklaufleitung (11, 22) je eine mit der Maschinensteuerung (16) schaltungstechnisch gekoppelte Kolbenpumpe (12) angeordnet ist und dass die Rücklaufleitungen (11, 22) mit wenigstens einer in einen Aufnahmebehälter (17) einspeisenden Sammelleitung leitungsseitig verbunden sind.

10. Waschvorrichtung nach Anspruch 1,
**dadurch gekennzeichnet,**
**dass** die Rücklaufleitungen (11, 22) mehrerer Waschvorrichtungen (7; 7.1, 7.2, 7.3) leitungsseitig zusammengeschaltet sind und eine mit der Maschinensteuerung (16) gekoppelte Kolbenpumpe (12) aufweisen und dass die Rücklaufleitungen (11, 22) mit wenigstens einer in einen Aufnahmebehälter (17) einspeisenden Sammelleitung leitungsseitig verbunden sind.

## Claims

1. A washing device for printing and/or coating systems in a processing machine with a receiving vessel for collecting exclusively contaminated cleaning fluid, wherein the receiving vessel comprises a filling level measuring device for level monitoring, **characterized in that** between at least one washing device (7, 7.1; 7.2, 7.3) and a return line (11, 22) feeding into the receiving vessel (17) a piston pump (12) is arranged in the line, **in that** from the return line (11) via a first valve (13) the contaminated cleaning fluid can be fed into the piston pump (12), **in that** from the piston pump (12) via a second valve (13) the contaminated cleaning fluid can be transported to the receiving vessel (17) via the return line (22) and **in that** the piston pump (12) is coupled with a machine control.

2. The washing device according to Claim 1, **characterized in that** the piston pump (12) is an axial piston pump.

3. The washing device according to Claim 1, **characterized in that** the return line (11, 22) comprises a first return line (11) which leads from the washing devices (7; 7.1, 7.2, 7.3) to the piston pump (12) and comprises a second return line (22) which leads from the piston pump (12) to the receiving vessel (17).

4. The washing device according to Claim 1 and 3, **characterized in that** the piston pump (12) is electrically controllable.

5. The washing device according to Claim 1 and 3, **characterized in that** the piston pump (12) is pneumatically controllable.

6. The washing device according to Claim 5, **characterized in that** the piston pump (12) is controllable by means of an upstream control valve (14) switch-connected to the machine control (16) and which control valve is coupled with an air supply (15).

7. The washing device according to Claim 1, **characterized in that** a processing plant (20) is arranged on the line downstream of the receiving vessel (17).

8. The washing device according to at least Claim 1, **characterized in that** a piston pump (12) in terms of lines is coupled with washing devices (7) of a plurality of printing and coating systems (1, 2).

9. The washing device according to Claim 1, **characterized in that** between each washing device (7; 7.1, 7.2, 7.3) and each return line (11, 22) a piston pump (12) switch-coupled to the machine control (16) is arranged and that the return lines (11, 22) in terms of lines are connected with at least one manifold line feeding into a receiving vessel (17).

10. The washing device according to Claim 1, **characterized in that** the return lines (11, 22) of a plurality of washing devices (7; 7.1, 7.2, 7.3) are connected in terms of the lines and comprise a piston pump (12) coupled to the machine control (16) and that the return lines (11, 22) in terms of the lines are connected with at least one manifold line feeding into a receiving vessel (17).

## Revendications

1. Dispositif de lavage pour unités d'impression et/ou de revêtement dans une machine de traitement de feuilles, comportant un récipient récepteur s'y raccordant pour la récupération exclusive de fluide de nettoyage usagé, le récipient récepteur présentant un dispositif de mesure de niveau de remplissage pour la surveillance du niveau,
**caractérisé en ce que**,
entre au moins un dispositif de lavage (7, 7.1 7.2, 7.3) et une conduite de reflux (11, 22) alimentant le récipient récepteur (17), une pompe à piston (12) est disposée au niveau de la conduite,
le fluide de nettoyage usagé peut alimenter la pompe à piston (12) depuis la conduite de reflux (11) au moyen d'une première soupape (13),
le fluide de nettoyage usagé peut être transporté par la pompe à piston (12) au moyen d'une seconde soupape (13) via la conduite de reflux (22) vers le récipient récepteur (17) et
que la pompe à piston (12) est couplée à une commande de machine.

2. Dispositif de lavage selon la revendication 1, **caractérisé en ce que** la pompe à piston (12) est une pompe à piston axiale.

3. Dispositif de lavage selon la revendication 1, **caractérisé en ce que** la conduite de reflux (11, 22) présente une première ligne de reflux (11) qui va des dispositifs de lavage (7, 7.1 ; 7.2, 7.3) à la pompe à piston (12) et présente une seconde ligne de reflux (22) qui va de la pompe à piston (12) au récipient récepteur (17).

4. Dispositif de lavage selon les revendications 1 et 3, **caractérisé en ce que** la pompe à piston (12) peut être commandée par système électrique.

5. Dispositif de lavage selon les revendications 1 et 3, **caractérisé en ce que** la pompe à piston (12) peut être commandée par système pneumatique.

6. Dispositif de lavage selon la revendication 5, **caractérisé en ce que** la pompe à piston (12) peut être commandée au moyen d'une soupape de commande (14) installée en amont et reliée par technique de commutation à la commande de machine (16) et qui est couplée à une alimentation en air (15).

7. Dispositif de lavage selon la revendication 1, **caractérisé en ce que**, en aval du récipient récepteur (17), au niveau de la conduite, est disposée une installation de préparation (20).

8. Dispositif de lavage selon la revendication 1, **caractérisé en ce que** une pompe à piston (12) est couplée au niveau de la conduite à des dispositifs de lavage (7) de plusieurs unités d'impression et de revêtement (1, 2).

9. Dispositif de lavage selon la revendication 1, **caractérisé en ce que** entre chaque dispositif de lavage (7, 7.1 ; 7.2, 7.3) et chaque conduite de reflux (11, 22), une pompe à piston (12) couplée chaque fois par technique de commutation à la commande de machine (16) est disposée et que les conduites de reflux (11, 22) sont reliées au niveau de la conduite à au moins une conduite collectrice alimentant un récipient récepteur (17).

10. Dispositif de lavage selon la revendication 1, **caractérisé en ce que** les conduites de reflux (11, 22) de plusieurs dispositifs de lavage (7, 7.1 ; 7.2, 7.3) sont branchées ensemble au niveau de la conduite et présentent une pompe à piston (12) couplée à la commande de machine (16) et que les conduites de reflux (11, 22) sont reliées au niveau de la conduite à au moins une conduite collectrice alimentant un récipient récepteur (17).
